# FASCICULE DE BREVET EUROPEEN

(11) **EP 0 144 263 B1**
(45) Date de publication et mention de la délivrance du brevet: **08.04.1987**
(21) Numéro de dépôt: 84402404.2
(22) Date de dépôt: 26.11.1984
(51) Int. Cl.: B65D 19/08, B65D 13/00, B65D 5/00

(54) **Caisse palette gerbable**
Stapelbarer Palettenbehälter
Stackable box pallets

(30) Priorité: 05.12.1983 FR 8319398
(43) Date de publication de la demande: 12.06.1985
(73) Titulaire: ETABLISSEMENTS BRIGNONE, F-86110 Mirebeau (FR)
(72) Inventeur: Bablet, Maurice, F-86100 Chatellerault (FR); Oudry, Lucien, F-86170 Neuville du Poitou (FR); Metais, Paul, F-86170 Neuville du Poitou (FR)
(74) Mandataire: Loyer, Bertrand

## Description

La caisse palette traditionnellement utilisée pour la manutention et l'emmagasinage est généralement une caisse de hauteur fixe avec au moins un côté ouvrable totalement ou partiellement. Des caisses de ce type sont décrites dans les brevets français 1 508 153 ou américain US-A-2.775.360. Ce dernier décrivant plus particulièrement une caisse comportant des cornières à glissière permettant d'insérer ou retirer facilement les panneaux avant ou après l'utilisation.

De telles caisses peuvent notamment servir au stockage et à la manutention de petites pièces, mais elles présentent l'inconvénient que, lorsque les caisses sont empilées, il est impossible ou très difficile de prélever des pièces, cette prise de pièces devenant également très malaisée au fur et à mesure que les caisses se vident. De plus, de telles caisses sont encombrantes lorsqu'elles sont vides.

L'invention a pour objet une caisse palette gerbable dépourvue de ces inconvénients, c'est-à-dire dans laquelle on peut prélever les pièces facilement et en sécurité quel que soit son niveau de remplissage, ce prélèvement étant également possible lorsque les caisses sont gerbées. De plus, la caisse selon l'invention est à volume variable et peut être, à vide, stockée dans un faible volume.

La caisse selon l'invention est une caisse palette gerbable formée de quatre montants rigidement reliés par un plateau inférieur, chaque montant portant des glissières dans lesquelles s'insèrent des panneaux latéraux amovibles; les faces internes et externes des glissières étant de hauteurs inégales, la face externe s'étendant au moins sur toute la hauteur utile de la caisse qui est égale à un multiple entier de la largeur du panneau additionnée d'une fraction substantielle de cette largeur, caractérisée en ce que la hauteur de la face interne est égale au multiple entier immédiatement inférieur de ladite largeur additionnée d'une fraction de cette largeur voisine de ou inférieure à la fraction précédente, de sorte que la différence des hauteurs entre face interne et face externe soit voisine de ou supérieure à une largeur de panneau.

Les panneaux en bois, métalliques, grillagés, ou autres, étant amovibles et interchangeables, par éléments, et peuvent être combinés sur les quatre côtés et sur une même face.

Par hauteur utile de la caisse, il faut entendre la hauteur comprise entre le plateau inférieur et le sommet des montants, diminuée de la hauteur de recouvrement des coupelles des pieds de gerbage lorsque celles-ci recouvrent les montants.

Avec une caisse ainsi constituée, les panneaux latéraux sont constamment amovibles, même lorsque la caisse fait partie d'un empilage, et cependant les panneaux ne peuvent se déverser accidentellement vers l'extérieur; on peut donc retirer les panneaux au fur et à mesure que la caisse est vidée, comme on peut les mettre en place au fur et à mesure de son remplissage et ce, même après gerbage, ce qui facilite énormément la manutention et assure la polyvalence des caisses; par ailleurs les montants étant rigidement liés au plateau inférieur, il est possible d'utiliser la palette une fois les panneaux retirés, pour une utilisation dite "en berceau".

L'invention est en outre caractérisée en ce que:
a) Le plateau inférieur est formé de quatre traverses latérales dont les zones médianes sont reliées entre elles par des entretoises parallèles aux diagonales, l'ensemble supportant une surface de fond.
b) Il est prévu des rehausses de montants ayant la même constitution que les montants, la hauteur utile des rehausses étant, dans ce cas, identique à la hauteur des montants des rehausses. Le volume de la caisse de base est donc variable par adjonction sur les montants, de rehausses admettant des panneaux amovibles de même nature que les panneaux de base.
c) Les pieds de gerbage sont constitués par des coupelles à concavité tournée vers le bas qui recouvrent les sommets des montants et rehausses, eux-mêmes de préférence biseautés.
d) Les montants et rehausses sont formés de tubes constitués de cornières assemblées, et de plats soudés perpendiculairement, les ailes de la cornière externe débordant le tube et formant les faces externes des glissières. Les ailes de la cornière interne et les plats perpendiculaires servent de butées de guidage des bords verticaux des panneaux.
e) Les rehausses portent des pieds s'insérant dans les tubes des montants et rehausses.

L'invention est plus amplement décrite ci-après avec référence au dessin annexé sur lequel:
. la figure 1 est une vue perspective d'ensemble d'un exemple de réalisation de la caisse palette gerbable selon l'invention;
. la figure 2 est une vue en coupe d'un montant;
. la figure 3 est une vue de dessus;
. la figure 4 est une vue latérale d'un montant;
. la figure 5 est une vue latérale d'une rehausse;
. la figure 6 illustre, en perspective, une caisse avec rehausses;
. la figure 7 illustre, en perspective, le gerbage de deux caisses;
. la figure 8 illustre en plan l'empilage à vide.

En se reportant à ces figures, on voit qu'une caisse palette selon l'invention est formée de quatre montants 1 rigidement reliés à un plancher ou plateau inférieur 2 rectangle ou carré. Dans l'exemple représenté (figure 3), le plateau 2 est formé de tubes latéraux 3 et d'entretoises diagonales 4 reliant les milieux des tubes 3, l'ensemble supportant une surface de fond 2 par exemple en tôle. Cette disposition présente l'avantage de faciliter la manutention par transpalettes dont les bras prennent appui sur les tubes 3 et les entretoises 4.

Les montants 1 portent des glissières 5, 6 dans lesquelles s'insèrent des panneaux latéraux amovibles 7 ou 12.

Conformément à l'invention, les faces internes 6 et externes 5 des glissières sont de hauteurs inégales: les faces 5 s'étendent au moins depuis le niveau du plateau 2 jusqu'au niveau supérieur des montants 1, diminué éventuellement de la profondeur des coupelles 8 formant pieds d'assise et de gerbage; cette distance, dénommée hauteur utile dans la présente description, est égale à un multiple entier n de la largeur d'un panneau 7 ou 12, additionnée d'une fraction x de cette largeur; les faces internes 6, par contre s'étendent depuis le plateau 2 sur une hauteur égale au multiple immédiatement inférieur (n-1) de la largeur du panneau additionnée d'une fraction y voisine de ou inférieure à la fraction x, de telle sorte que la différence de hauteur des faces 5 et 6 (x+z) soit voisine de ou supérieure à une largeur de panneau (figures 4 et 5).

Cette différence de hauteur doit être suffisante pour permettre la sortie des panneaux des palettes quand celles-ci sont gerbées. Si la différence de hauteur est légèrement inférieure, les panneaux seront retirés par une manoeuvre d'inclinaison vers l'intérieur, si la différence est supérieure, les panneaux sont retirés par une manoeuvre horizontale vers l'intérieur.

Comme le montre la figure 7, cette disposition permet de placer et retirer les panneaux 7 ou 12 même lorsque les caisses palettes sont gerbées.

Il en résulte plusieurs avantages:
Au chargement, on peut placer les panneaux 7 au fur et à mesure du remplissage, ce qui permet un meilleur rangement, un meilleur remplissage, avec moins de bris ou de détériorations.

Au chargement, la partie supérieure de la caisse est toujours accessible par l'espace entre panneaux supérieurs 7 ou 12 et plateaux inférieurs 2 de la caisse superposée.

Au fur et à mesure du déchargement, on peut retirer un par un les panneaux 7 ou 12, ce qui assure l'accessibilité complète et facile des pièces jusqu'à vidage complet de la caisse.

Dans tous les cas, il ne peut y avoir déversement accidentel de pièces du fait que les panneaux 7 ou 12 peuvent être retirés par une manoeuvre d'inclinaison ou une manoeuvre horizontale vers l'intérieur de la caisse.

L'invention prévoit des rehausses 10 (figure 5 et figure 6) qui permettent d'augmenter le volume des caisses. Les rehausses 10 ont la même constitution que les montants 1 notamment en ce qui concerne les glissières 5 et 6 et leurs hauteurs respectives, la distance (x+z) étant également voisine de ou supérieure à une largeur de panneau.

La caisse munie d'un niveau de rehausses est représentée figure 6; on voit que les panneaux 7 ou 12, à la jonction avec les rehausses 10, sont jointifs.

Dans le cas des rehausses 10, leur hauteur utile est la hauteur du montant de la rehausse.

Comme représenté figure 2, les montants sont de préférence tubulaires et de section rectangulaire ou carrée et les rehausses 10 sont prolongées par des pieds 11 dimensionnés pour se loger dans la partie supérieure des montants 1, ou des rehausses 10.

Selon une forme préférée de réalisation, les montants 1 et rehausses 10 sont réalisés par soudage de cornières externes 1a et internes 1 b, les ailes des cornières la étant débordantes de façon à former la face externe 5 des glissières. Les faces internes 6 sont rapportées par soudage, parallèlement aux faces externes, ce profil pouvant tout aussi bien être réalisé d'une seule pièce par extrudage ou profilage. La cornière interne 1 b sert de butée de guidage des bords verticaux des panneaux. Ainsi les glissières sont en forme de U, les côtés latéraux étant formés respectivement d'une aile de la cornière 1a, et d'un plat 6, et le fond du U étant formé par une aile de la cornière 1 b.

Les panneaux 7 peuvent être pleins ou ajourés comme représenté en 12 figure 7, pour des raisons d'allègement ou de visibilité du contenu des caisses.

La figure 8 montre que les caisses, selon l'invention, peuvent être empilées à vide sans grand encombrement par décalage angulaire d'une caisse à la suivante.

Ainsi la caisse est à fonctions multiples par son volume variable (adjonction de rehausses) et sa possibilité de gerbage rapide grâce à ses coupelles de centrage. Elle est utilisable en berceau pour des charges longues et en rayonnages avec la possibilité suivant la nature des panneaux amovibles (grillagés ou pleins), de visualiser le stock.

Son contenu est très accessible puisque par le retrait en étage d'un, de plusieurs ou de l'ensemble des panneaux, même si les caisses sont gerbées, son accès et sa reprise se font sur les quatre faces.

Enfin, elle est économique, en effet:
. Elle s'adapte aisément à tous les types de contenus, et évite donc à la fois la recherche, l'achat, la manutention de contenants spécifiques de formes et volumes fixes, différents, et encombrants (on a pu mesurer jusqu'à 15% de gain de productivité par un aménagement rationnel des postes de travail), et les pertes de temps résultant d'un contenant mal adapté: chargements difficiles, chutes... (on obtient jusqu'à 40% de gain de temps dans les manutentions par rapport à l'utilisation de palettes traditionnelles).
. Hors service, les caisses s'empilent dans un volume très réduit permettant un gain de place important (de l'ordre de 60% par rapport à l'utilisation de caisses palettes traditionnelles), et une réduction des coûts de "transport à vide".

## Revendications

1. Caisse palette gerbable formée de quatre montants (1) rigidement reliés par un plateau inférieur (2), chaque montant (1) portant des glissières (5, 6) dans lesquelles s'insèrent des panneaux latéraux amovibles (7, 12); les faces internes (6) et externes (5) des glissières étant de hauteurs inégales, la face externe (5) s'étendant au moins sur toute la hauteur utile de la caisse qui est égale à un multiple entier de la largeur du panneau (7, 12) additionnée d'une fraction (x) substantielle de cette largeur, caractérisée en ce que la hauteur de la face interne (6) est égale au multiple entier immédiatement inférieur de ladite largeur additionnée d'une fraction (y) de cette largeur voisine de ou inférieure à la fraction précédente, de sorte que la différence des hauteurs (x+z) entre face interne (6) et face externe (5) soit voisine de ou supérieure à une largeur de panneau (7, 12).

2. Caisse palette selon la revendication 1, caractérisée en ce que le plateau inférieur (2) est formé de quatre traverses latérales (3) dont les zones médianes sont reliées entre elles par des entretoises (4) parallèles aux diagonales, l'ensemble supportant une surface de fond (2).

3. Caisse palette selon l'une quelconque des revendications précédentes, caractérisée en ce qu'il est prévu des rehausses (10) de montants (1) ayant la même constitution que les montants, la hauteur utile étant, dans ce cas, la hauteur des montants de rehausse.

4. Caisse palette selon l'une quelconque des revendications précédentes, caractérisée en ce que les pieds de gerbage sont constitués par des coupelles (8) à concavité tournée vers le bas qui recouvrent les sommets des montants (1) et éventuellement des rehausses (10), eux-mêmes de préférence biseautés.

5. Caisse palette selon l'une quelconque des revendications précédentes, caractérisée en ce que les montants et éventuellement des rehausses sont formés de tubes constitués de cornières (1a et 1b) assemblées, les ailes de la cornière externe débordant le tube et formant les faces externes (5) des glissières, les faces internes (6) étant des plats rapportés parallèlement aux faces externes.

6. Caisse palette selon la revendication 3, caractérisée en ce que les rehausses portent des pieds (11) s'insérant dans les tubes des montants (1) et rehausses (10).

## Patentansprüche

1. Stapelbare Boxpalette mit vier, fest mit einem Unterboden (2) verbundenen Ständern (1) mit Schienen (5, 6) zur Einführung abnehmbarer Seitenteile (7, 12) mit unterschiedlich hoher Schieneninnen- (6) und -außenseite (5) und einer Außenseitenhöhe (5) von mindestens der Nutzhöhe des Stapelbehälters, die ein ganzes Vielfaches der Seitenteilbreite (7, 12) zuzüglich eines großen Teils (x) dieser Breite ausmacht, dadurch gekennzeichnet, daß die Höhe der Schieneninnenseite (6) ein um eine Breite geringeres ganzes Vielfaches zuzüglich eines gleich großen bzw. kleineren Anteils (y) dieser Breite als der vorhergehende Teil (x) beträgt, so daß der Höhenunterschied (x + z) zwischen Schieneninnenseite (6) und Außenseite (5) annähernd gleich groß oder größer als eine Seitenteilbreite (7, 12) ist.

2. Boxpalette nach Anspruch 1, dadurch gekennzeichnet, daß die Bodenplatte (2) aus vier, in der Mitte jeweils durch parallel zu den Diagonalen verlaufenden Streben (4) verbundenen Rahmenträgern mit einer darauf ruhenden Bodenfläche (2) besteht.

3. Boxpalette nach Anspruch 1 und 2, dadurch gekennzeichnet, daß gleich wie die Ständer (1) beschaffene Ständeraufsätze (10) vorgesehen sind, wobei die Nutzhöhe in diesem Fall die Ständerhöhe mit Aufsatz darstellt.

4. Boxpalette nach Anspruch 1 - 3, dadurch gekennzeichnet, daß die Stapelfüße aus nach unten konkaven Schalen (8) bestehen, die die vorzugsweise abgeschrägten oberen Enden der Ständer (1) und eventuell der Aufsätze (10) abdecken.

5. Boxpalette nach Anspruch 1 - 4, dadurch gekennzeichnet, daß die Ständer und eventuell die Aufsätze aus einen hohlen Vierkant bildenden, zusammengebauten Winkelprofilen (1a und 1b) bestehen, wobei die Schenkel des Außenwinkelprofils über den hohlen Vierkant hinausragen und die Außenseiten (5) der Schienen bilden, während die Innenseiten (6) parallel zu den Außenseiten angesetzte Flacheisen sind.

6. Boxpalette nach Anspruch 3, dadurch gekennzeichnet, daß die Aufsätze in den hohlen Vierkant von Ständer (1) und Aufsatz (10) einpaßbare Füße aufweisen.

## Claims

1. A stackable pallet-crate formed of four upright posts (1) rigidly interconnected by a floor member (2), each post (1) carrying sliding channels (5, 6) into which are inserted removable lateral panels (7, 12); the internal faces (6) and the external faces (5) of the sliding channels being of uneven heights, the external face (5) extending over at least the full usable height of the crate, this height being equal to an integer multiple of the width of the pannel (7, 12) to which is added a substantial fraction (x) of this width, characterized in that the height of the internal face (6) equals the integer multiple being immediately smaller than said height to which is added a fraction (y) of said height being approximately equal to or smaller than the previous fraction, so that the difference of heights (x + z) between the internal face (6) and the external face (5) will be approximately equal to or larger than one panel width (7, 12).

2. A pallet-crate according to claim 1, characterized in that the bottom plate (2) is formed of four lateral cross-members (3) the median zones of which are connected together by bracing members (4) parallel to the diagonals, the assembly supporting a bottom surface (2).

3. A pallet-crate according to either of the above claims, characterized in that there are provided risers (10) forming extensions of the posts (1) having the same constitution as the posts, the usable height being, in this case, the height of the extension risers.

4. A pallet-crate according to any of the above claims, characterized in that the stacking feet are formed of cup-shaped pads (8) the concavity of which is turned downwards and which fit over the apexes of the posts (1) and of the risers (10) when such risers are present, said apexes being preferably bevelled.

5. A pallet-crate according to any of the above claims, characterized in that the posts and the risers, when present, are made of tubes formed of assembled corners (1a a and 1b), the wings of the external corner extending beyond the tube and forming the external faces (5) of the sliding channels the internal faces (6) being flat strips added-on in parallel to the external faces.

6. A pallet-crate according to claim 3, characterized in that the risers carry feet (11) which can be inserted into the tubes of the posts (1) and risers (10).
